# FASCICULE DE BREVET EUROPEEN

(11) **EP 1 444 046 B1**
(45) Date de publication et mention de la délivrance du brevet: **16.04.2008**
(21) Numéro de dépôt: 02785589.9
(22) Date de dépôt: 06.11.2002
(51) Int. Cl.: B05B 1/00

(54) **POMPE DE DISTRIBUTION DE PRODUIT FLUIDE**
AUSGABEPUMPE FÜR MEDIEN
FLUID PRODUCT DISPENSING PUMP

(30) Priorité: 07.11.2001 FR 0114407
(43) Date de publication de la demande: 11.08.2004
(73) Titulaire: Valois SAS, 27110 Le Neubourg (FR)
(72) Inventeur: PETIT, Ludovic, F-27110 Vitot (FR)
(74) Mandataire: CAPRI
(86) Numéro de dépôt international: PCT/FR2002/003797
(87) Numéro de publication internationale: WO 2003/039756

(56) Documents cités:
- DE-A- 2 838 613
- GB-A- 1 524 293
- GB-A- 2 361 229
- US-A- 2 802 490

## Description

La présente invention concerne une pompe de distribution de produit fluide, ainsi qu'un dispositif de distribution de produit fluide incorporant une telle pompe.

Les pompes de distribution de produit fluide sont bien connues dans l'état de la technique. La présente invention concerne plus particulièrement les pompes dans lesquelles le ressort de rappel de la pompe n'est pas en contact avec le produit distribué par cette pompe. Le ressort est donc disposé dans une chambre à l'intérieur du corps de pompe qui est isolée du produit mais qui contient de l'air. Lors de l'actionnement de la pompe, l'élément mobile de la pompe qui coopère avec ce ressort se déplace en comprimant le ressort et la présence de l'air peut poser un problème sur la facilité ou la fiabilité d'utilisation de la pompe.

La présente invention a donc pour but de fournir une pompe de distribution de produit fluide qui soit sûre et fiable d'utilisation, tout en étant simple et peu coûteuse à fabriquer et à assembler.

La présente invention a donc pour objet une pompe de distribution de produit fluide, comportant un corps de pompe contenant une chambre de dosage définie entre un piston haut coulissant dans une partie supérieure du corps de pompe et un piston bas coulissant dans une partie inférieure du corps de pompe, ledit piston bas coopérant avec un ressort disposé dans ladite partie inférieure du corps de pompe, la partie inférieure du corps de pompe comportant des moyens de reprise d'air permettant l'entrée et/ou la sortie d'air lors de l'actionnement de la pompe caractérisé en ce que le ressort est isolé de tout contact avec le produit fluide, des moyens d'isolation étant prévus pour empêcher la pénétration de produit fluide dans lesdits moyens de reprise d'air.

DE 2 838 613 divulgue une pompe selon le préambule de la revendication 1.

Avantageusement, lesdits moyens de reprise d'air sont formés par un trou réalisé dans la partie inférieure du corps pompe.

Avantageusement, lesdits moyens d'isolation comportent une enveloppe externe disposée autour dudit corps de pompe.

Avantageusement, un passage d'air est défini entre ladite enveloppe et ledit corps de pompe, ledit passage d'air étant relié au trou d'évent de la pompe.

Avantageusement, le trou d'évent comporte un filtre adapté à filtrer l'air entrant.

Avantageusement, ladite enveloppe est emmanchée autour du corps de pompe, ledit passage d'air étant défini par au moins une rainure ménagée dans la paroi externe du corps de pompe et/ou dans la paroi interne de l'enveloppe.

Avantageusement, ladite enveloppe comporte une bride radiale formant l'étanchéité avec un réservoir sur lequel la pompe est assemblée.

Avantageusement, ladite bride radiale forme un joint de col.

Avantageusement, ladite enveloppe comporte une chaussette formant l'étanchéité avec la paroi externe du corps de pompe.

Avantageusement, ladite chaussette est élastiquement déformable pour laisser passer de l'air sortant de l'intérieur du corps de pompe à travers lesdits moyens de reprise d'air.

La présente invention a en outre pour objet un dispositif de distribution de produit fluide comportant une pompe telle que définie ci-dessus, ladite pompe étant montée sur un réservoir au moyen d'une bague ou capsule de fixation.

D'autres caractéristiques et avantages de la présente invention apparaîtront plus clairement au cours de la description détaillée suivante d'un mode de réalisation avantageux de celle-ci, faite en référence au dessin joint, donnés à titre d'exemple non limitatif, et sur lequel la figure unique représente une vue schématique en section transversale d'une pompe de distribution selon un mode de réalisation de la présente invention, en position de repos.

La pompe de la présente invention comporte un corps de pompe 10 qui définit une chambre de dosage 20 entre un piston haut 30 et un piston bas 40. Le piston haut 30 coulisse dans une partie supérieure de corps de pompe 11 et le piston bas 40 coulisse dans une partie inférieure 12 de corps de pompe. De préférence, le piston bas 40 est monté flottant à l'intérieur du corps de pompe et coopère avec un ressort 50 qui est monté sur une paroi de fond du corps de pompe 10 et qui forme le ressort de rappel de la pompe.

Selon l'invention, ce ressort 50 est complètement isolé du produit fluide qui est distribué par la pompe. Ceci signifie qu'aucun produit ne pénètre dans la chambre de ressort c'est à dire dans la partie inférieure du corps de pompe dans laquelle se trouve le ressort. Afin d'assurer un fonctionnement sur et fiable de la pompe, la présente invention prévoir de réaliser des moyens de reprise d'air 15 dans la partie inférieure 12 du corps de pompe pour permettre l'entrée et/ou la sortie d'air lors de l'actionnement de la pompe. Ainsi, lorsque le piston bas 40 se déplace à l'intérieur de la partie inférieure du corps de pompe de l'air peut être chassé hors des moyens de reprise d'air 15 alors que lorsque le piston bas remonte, alors de l'air peut être aspiré à travers lesdits moyens de reprise d'air 15. Avantageusement, ces moyens de reprise d'air 15 sont réalisés sous la forme d'un trou réalisé dans la partie inférieure 12 du corps de pompe.

Selon l'invention, des moyens d'isolation 60 sont prévus pour empêcher la pénétration de produit fluide à l'intérieur de la partie inférieure du corps de pompe, pour garantir que le ressort 50 n'entre pas en contact avec le produit fluide. L'absence totale de contact entre le ressort, généralement métallique et le produit fluide à distribuer est particulièrement important dans le cas de certains produits pharmaceutiques qui risquent d'être altérés par un contact avec ce ressort.

Les moyens d'isolation 60 sont avantageusement réalisés sous la forme d'une enveloppe externe qui est emmanchée autour du corps de pompe et qui recouvre le trou 15 pour empêcher le produit fluide de pénétrer dans celui-ci. Avantageusement, l'enveloppe externe a une forme identique à celle du corps de pompe de sorte que l'emmanchement est réalisé avec un contact sur toute la paroi, un passage d'air 61 étant toutefois ménagé entre le corps de pompe 10 et l'enveloppe externe 60, ce passage d'air étant relié au trou d'évent 100 de la pompe. Dans l'exemple représenté sur la figure, le trou d'évent est disposé dans la partie supérieure de la pompe, au niveau du joint de pompe 80 qui forme l'étanchéité entre la pompe et la bague ou capsule de fixation 70, qui est adapté à monter la pompe sur un réservoir (non représenté). Dans l'exemple représenté, le joint 80 est un joint filtrant c'est à dire que l'air qui entre dans la pompe pour remplacer le volume de produit distribué passe à travers ledit filtre 80 qui retire toutes les bactéries et/ou impuretés qui risqueraient d'altérer la qualité du produit.

Avantageusement, l'enveloppe 60 comporte une bride radiale 65 qui est adaptée à former l'étanchéité avec le col du réservoir (non représenté). De préférence, cette bride radiale 65 peut même former le joint de col de la pompe. Dans ce cas, toutefois le trou d'évent 100 est directement relié au passage d'air 61 réalisé entre le corps de pompe et l'enveloppe externe 60, et il faut donc prévoir des moyens de passage d'air, permettant à cet air d'éventation de pénétrer à l'intérieur de la pompe. Ceci est de préférence réalisé au moyen d'une chaussette 62 réalisée de préférence à l'extrémité inférieure de l'enveloppe externe 60, cette chaussette formant d'une part l'étanchéité avec la paroi externe du corps de pompe 10, mais étant élastiquement déformable pour laisser passer l'air d'éventation.

Ainsi, la présente invention permet de garantir une absence totale de contact entre le ressort de rappel de la pompe 50 et le produit fluide, tout en permettant un fonctionnement sur et fiable de la pompe puisque l'air contenu dans la chambre du ressort 50 peut librement circuler en fonction du déplacement du piston bas 40. Parallèlement, les moyens d'isolation, en particulier l'enveloppe externe assure une étanchéité contre l'entrée de produit en contact avec ce ressort, de sorte que les objectifs de la présente invention sont atteints par ce moyen très simple et peu coûteux constitué par l'enveloppe 60. Dans son mode de réalisation représenté sur la figure, dans lequel il forme en outre le joint de col 65 par sa bride radiale supérieure, la présente invention limite en outre le nombre de pièces constitutives pour réaliser l'objectif de l'invention.

Bien que l'invention ait été décrite en référence à un mode de réalisation particulier de celle-ci, la présente invention n'est pas limitée à ce mode de réalisation, mais toutes modifications pourraient y être apportées par un homme du métier sans sortir du cadre de la présente invention tel que défini par les revendications annexées.

## Revendications

1. Pompe de distribution de produit fluide, comportant un corps de pompe (10) contenant une chambre de dosage (20) définie entre un piston haut (30) coulissant dans une partie supérieure (11) du corps de pompe (10) et un piston bas (40) coulissant dans une partie inférieure (12) du corps de pompe (10), ledit piston bas (40) coopérant avec un ressort (50) disposé dans ladite partie inférieure (12) du corps de pompe (10) la partie inférieure (12) du corps de pompe comportant des moyens de reprise d'air (15) permettant l'entrée et/ou la sortie d'air lors de l'actionnement de la pompe, **caractérisé en ce que** le ressort (50) est isolé de tout contact avec le produit fluide, des moyens d'isolation (60) étant prévus pour empêcher la pénétration de produit fluide dans lesdits moyens de reprise d'air (15).

2. Pompe selon la revendication 1, dans laquelle lesdits moyens de reprise d'air (15) sont formés par un trou réalisé dans la partie inférieure (12) du corps pompe (10).

3. Pompe selon la revendication 1 ou 2, dans laquelle lesdits moyens d'isolation (60) comportent une enveloppe externe disposée autour dudit corps de pompe (10).

4. Pompe selon la revendication 3, dans laquelle un passage d'air (61) est défini entre ladite enveloppe (60) et ledit corps de pompe (10), ledit passage d'air (61) étant relié au trou d'évent (100) de la pompe.

5. Pompe selon la revendication 4, dans laquelle le trou d'évent (100) comporte un filtre (80) adapté à filtrer l'air entrant.

6. Pompe selon la revendication 4 ou 5, dans laquelle ladite enveloppe (60) est emmanchée autour du corps de pompe (10), ledit passage d'air (61) étant défini par au moins une rainure ménagée dans la paroi externe du corps de pompe (10) et/ou dans la paroi interne de l'enveloppe (60).

7. Pompe selon l'une quelconque des revendications 3 à 6, dans laquelle ladite enveloppe (60) comporte une bride radiale (65) formant l'étanchéité avec un réservoir sur lequel la pompe est assemblée.

8. Pompe selon la revendication 7, dans laquelle ladite bride radiale (65) forme un joint de col.

9. Pompe selon l'une quelconque des revendications 3 à 8, dans laquelle ladite enveloppe (60) comporte une chaussette (62) formant l'étanchéité avec la paroi externe du corps de pompe (10).

10. Pompe selon la revendication 9, dans laquelle ladite chaussette (62) est élastiquement déformable pour laisser passer de l'air sortant de l'intérieur du corps de pompe (10) à travers lesdits moyens de reprise d'air (15).

11. Dispositif de distribution de produit fluide, comportant une pompe selon l'une quelconque des revendications précédentes, ladite pompe étant montée sur un réservoir au moyen d'une bague ou capsule de fixation (70).

## Claims

1. A fluid-dispenser pump comprising a pump body (10) containing a measuring chamber (20) defined between an upper piston (30) sliding in an upper portion (11) of the pump body (10), and a lower piston (40) sliding in a lower portion (12) of the pump body (10), said lower piston (40) co-operating with a spring (50) disposed in said lower portion (12) of the pump body (10), the lower portion (12) of the pump body including air-intake means (15) enabling air to be admitted and/or expelled during actuation of the pump, the pump being **characterized in that** the spring (50) is isolated from any contact with the fluid, isolation means (60) being provided to prevent fluid from penetrating into said air-intake means (15).

2. A pump according to claim 1, in which said air-intake means (15) are formed by a hole made in the lower portion (12) of the pump body (10).

3. A pump according to claim 1 or claim 2, in which said isolation means (60) comprise an outer casing disposed around said pump body (10).

4. A pump according to claim 3, in which an air passage (61) is defined between said casing (60) and said pump body (10), said air passage (61) being connected to the vent hole (100) of the pump.

5. A pump according to claim 4, in which the vent hole (100) includes a filter (80) designed to filter the incoming air.

6. A pump according to claim 4 or claim 5, in which said casing (60) is fitted around the pump body (10), said air passage (61) being defined by at least one groove formed in the outside wall of the pump body (10) and/or the inside wall of the casing (60).

7. A pump according to any one of claims 3 to 6, in which said casing (60) includes a radial flange (65) providing sealing with a reservoir onto which the pump is assembled.

8. A pump according to claim 7, in which said radial flange (65) forms a neck gasket.

9. A pump according to any one of claims 3 to 8, in which said casing (60) includes a sleeve (62) providing sealing with the outside wall of the pump body (10).

10. A pump according to claim 9, in which said sleeve (62) is elastically deformable so as to allow air coming from the inside of the pump body (10) to pass through said air-intake means (15).

11. A fluid dispenser device including a pump according to any preceding claim, said pump being mounted on a reservoir by means of a fixing ring or cap.

## Patentansprüche

1. Ausgabepumpe zur Ausgabe eines flüssigen Produkts, aufweisend ein Pumpengehäuse (10), das eine Dosierkammer (20) enthält, die zwischen einem oberen Kolben (30), der in einem oberen Teil (11) des Pumpengehäuses (10) gleitet, und einem unteren Kolben (40), der in einem unteren Teil (12) des Pumpengehäuses (10) gleitet, begrenzt ist, wobei der untere Kolben (40) mit einer Feder (50) zusammenwirkt, die in dem unteren Teil (12) des Pumpengehäuses (10) angeordnet ist, wobei der untere Teil (12) des Pumpengehäuses Mittel zur Aufnahme oder Abgabe von Luft (15) aufweist, die das Eintreten und/oder Austreten von Luft während der Betätigung der Pumpe ermöglichen, **dadurch gekennzeichnet, dass** die Feder (50) von jeglichem Kontakt mit dem flüssigen Produkt isoliert ist, wobei Isolierungsmittel (60) vorgesehen sind, um das Eindringen des flüssigen Produkts in die Mittel zur Aufnahme oder Abgabe von Luft (15) zu verhindern.

2. Pumpe nach Anspruch 1, wobei die Mittel zur Aufnahme oder Abgabe von Luft (15) durch ein Loch gebildet sind, das in dem unteren Teil (12) des Pumpengehäuses (10) gebildet ist.

3. Pumpe nach Anspruch 1 oder 2, wobei die Isolierungsmittel (60) eine äußere Hülle aufweisen, die um das Pumpengehäuse (10) angeordnet ist.

4. Pumpe nach Anspruch 3, wobei ein Luftdurchgang (61) zwischen der Hülle (60) und dem Pumpengehäuse (10) begrenzt ist, wobei der Luftdurchgang (61) mit dem Luftloch (100) der Pumpe verbunden ist.

5. Pumpe nach Anspruch 4, wobei das Luftloch (100) einen Filter (80) aufweist, der zum Filtern der eingehenden Luft geeignet ist.

6. Pumpe nach Anspruch 4 oder 5, wobei die Hülle (60) um das Pumpengehäuse (10) aufgedrückt bzw. aufgeschrumpft ist, wobei der Luftdurchgang (61) durch mindestens eine Nut begrenzt ist, die in der Außenwand des Pumpengehäuses (10) und/oder in der Innenwand der Hülle (60) angeordnet ist.

7. Pumpe nach einem der Ansprüche 3 bis 6, wobei die Hülle (60) einen Radialflansch (65) aufweist, der die Dichtigkeit mit einem Behälter, auf dem die Pumpe angebracht ist, bildet.

8. Pumpe nach Anspruch 7, wobei der Radialflansch (65) eine Kragendichtung bildet.

9. Pumpe nach einem der Ansprüche 3 bis 8, wobei die Hülle (60) ein kurzes Rohr (62) aufweist, das die Dichtigkeit mit der Außenwand des Pumpengehäuses (10) bildet.

10. Pumpe nach Anspruch 9, wobei das kurze Rohr (62) elastisch verformbar ist, um Luft durchzulassen, die aus dem Inneren des Pumpengehäuses (10) durch die Mittel zur Aufnahme oder Abgabe von Luft (15) austritt.

11. Ausgabevorrichtung für ein flüssiges Produkt, aufweisend eine Pumpe nach einem der vorhergehenden Ansprüche, wobei die Pumpe mittels eines Rings oder einer Befestigungskapsel (70) auf einem Behälter angebracht ist.
